# EUROPÄISCHE PATENTSCHRIFT

(11) **EP 0 411 453 B1**
(45) Veröffentlichungstag und Bekanntmachung des Hinweises auf die Patenterteilung: **30.12.1992**
(21) Anmeldenummer: 90114231.5
(22) Anmeldetag: 25.07.1990
(51) Int. Cl.: B67D 5/02, B65B 69/00

(54) **Vorrichtung zum Entleeren eines Fasses mit hochviskosem Inhalt**
Device for emptying a barrel containing highly viscous material
Dispositif pour vider un fût contenant une matière fortement visqueuse

(30) Priorität: 04.08.1989 DE 3925866
(43) Veröffentlichungstag der Anmeldung: 06.02.1991
(73) Patentinhaber: Schneider, Friedhelm, 51580 Reichshof (DE)
(72) Erfinder: Schneider, Friedhelm, 51580 Reichshof (DE)
(74) Vertreter: Missling, Arne, Dipl.-Ing.

(56) Entgegenhaltungen:
- DE-B- 1 108 102
- US-A- 3 487 965
- US-A- 4 632 277

## Beschreibung

Die Erfindung bezieht sich auf eine Vorrichtung zum Entleeren eines Fasses mit hochviskosem Inhalt mit einem Preßkolben, welcher in das Faß einpreßbar ist, mit einem Tisch zur Aufnahme eines Fasses und mit zumindest einer an dem Tisch gelagerten lösbaren Haltebacke zur Verriegelung des Fasses. Eine solche Vorrichtung ist aus der US-A-3487965 bekannt.

Das Entleeren von Fässern oder ähnlichen Gebinden, welche mit hochviskosen Stoffen, beispielsweise einer Silikonpaste, gefüllt sind, erfolgt üblicherweise dadurch, daß ein Preßkolben in das geöffnete Faß eingedrückt wird. Durch Leitungen in dem Preßkolben kann der hochviskose Stoff aus dem Faß ausgepreßt und gefördert werden. Es ist auch möglich, als Teil des Preßkolbens oder anstelle des Preßkolbens zur Entleerung des Fasses dessen Deckel in den Innenraum des Fasses einzudrücken.

In Abhängigkeit von der Viskosität des zu entleerenden Stoffes ist ein erheblicher Druck erforderlich, um diesen in die Rohrleitung zu pressen. Daraus ergibt sich, daß das Faß während des Entleerungsvorganges sehr hohen mechanischen Anforderungen ausgesetzt ist.

Aus Gewichts- und Kostengründen werden Fässer üblicherweise sehr dünnwandig ausgebildet und besitzen eine Stabilität, welche gerade ausreichend ist, um eine Beschädigung des Fasses während des Transportes zu vermeiden. Für die beim Entleeren des Fasses auftretenden Belastungen ist dieses jedoch nicht ausgelegt. Beispielsweise bestehen derartige Fässer aus Kunststoff oder Pappe.

Um zu verhindern, daß das Faß durch den hohen Entleerungsdruck platzt, ist es aus der US-A-3,487,965 bekannt, geteile metallische Manschetten oder Halbschalen, beispielsweise Haltebacken aus Blech, um das Faß zu legen und dieses dadurch zu unmanteln und abzustützen. Als nachteilig erweist es sich dabei, daß das Anbringen und Verschließen dieser Haltebacken sehr aufwendig ist und ein beträchtliches Maß an Handarbeit erfordert. Weiterhin erweist es sich als nachteilig, daß die Haltebacken in exakter Weise an die Außenabmessungen des Fasses angepaßt werden müssen, so daß bei einer Vorrichtung, auf welcher unterschiedlichste Faßgrößen entleert werden sollen, eine Vielzahl derartiger Haltebacken-Paare benötigt werden.

Der Erfindung liegt die Aufgabe zugrunde, eine Vorrichtung der eingangs genannten Art zu schaffen, welche bei einfachem Aufbau und einfacher, betriebssicherer Anwendbarkeit die Entleerung von Fässern unterschiedlicher Größe ermöglicht und dabei insbesondere automatisierbar anwendbar ist.

Erfindungsgemäß wird die Aufgabe dadurch gelöst, daß der Tisch als Drehtisch ausgebildet ist und daß die Vorrichtung ein flexibles Umschlingungselement zur Umschlingung des Fasses, eine Trommel, auf der das Umschlingungselement auf-und abspulbar ist, und ein zwischen der Trommel und dem Drehtisch angeordnetes Führungselement für das Umschlingungselement aufweist, wobei ein Endbereich des Umschlingungselementes an dem Drehtisch befestigt ist.

Die erfindungsgemäße Vorrichtung zeichnet sich durch eine Reihe erheblicher Vorteile aus. Da das Faß auf dem Drehtisch aufsetzbar ist, ist es möglich, dieses mittels des Umschlingungselementes vollständig zu umschlingen und an seinem Außenumfang abzustützen. Da das Umschlingungselement flexibel ist, kann es sich den jeweiligen Außenkonturen des Fasses anpassen. Es ist deshalb nicht erforderlich, die Vorrichtung für unterschiedliche Formen und Abmessungen von Fässern umzurüsten, vielmehr können diese in beliebiger befolge entleert werden. Somit lassen sich insbesondere auch Abmessungstoleranzen und/oder geringfügige Beschädigungen des gefüllten Fasses ausgleichen.

Da das flexible Umschlingungselement auf einer Trommel auf-und abspulbar ist, kann die Umschlingung und Freigabe des Fasses automatisiert werden, ohne daß hierzu weitere Handgriffe eines Bedienungspersonales erforderlich wären.

Das flexible Umschlingungselement kann in Form eines Seiles, eines Drahtbandes oder eines aus Einzelelementen bestehenden, kettenartigen Umschlingungselementes ausgebildet sein.

Die Haltebacke dient dazu, das Faß zu greifen und an dem Drehtisch zu verriegeln, beispielsweise durch Eingriff der Haltebacke in einen Bodenflansch oder einen Verstärkungsrand des Fasses.

Zwischen der Trommel und dem Drehtisch ist ein Führungselement für das Umschlingungselement angeordnet, um dessen vertikale Führung sicherzustellen; hierdurch wird erreicht, daß das Umschlingungselement in zueinander benachbarten Lagen auf der Außenfläche des Fasses aufgewickelt wird. Die einzelnen Lagen des Umschlingungselementes können direkt aneinander grenzend oder zueinander beabstandet sein.

Das Führungselement umfaßt bevorzugterweise eine höhenverstellbare Spindelmutter, wobei es günstig ist, wenn die Spindelmutter mittels einer Gewindespindel bei jeder Umdrehung des Drehtisches um im wesentlichen die Breite des Umschlingungselementes höhenveränderbar ist. Es wird hierdurch automatisiert erreicht, daß das Umschlingungselement in geordneter Weise auf dem Außenumfang des Fasses aufgerollt bzw. von diesem abgerollt wird.

Der Drehtisch und die Gewindespindel sind bevorzugterweise miteinander antriebsverbunden, beispielsweise über einen Zahnradtrieb. Diese Ausgestaltungsform ermöglicht es auch, mittels nur eines einzigen Motors sowohl den Drehtisch als auch die Gewindespindel anzutreiben.

Um zu verhindern, daß der Drehtisch bei dem Einpressen des Preßkolbens beschädigt wird und um insbesondere Beschädigungen der Lagerung des Drehtisches und dessen Antriebes zu vermeiden, ist vorgesehen, daß der Drehtisch axial bewegbar an einem Grundgestell gelagert ist und mittels eines elastischen Vorspannelementes von einer Auflagefläche des Grundgestelles weg vorgespannt ist. Ohne axiale Preßkraft des Preßkolbens läßt sich somit der Drehtisch frei drehen, während bei Aufbringen einer Kraft durch den Preßkolben der Drehtisch gegen die Auflagefläche des Grundgestelles gedrückt wird. Hierdurch wird gleichzeitig verhindert, daß sich der Drehtisch und damit das Faß während des Auspreßvorganges drehen und daß dabei möglicherweise das flexible Umschlingungselement gelockert wird.

Die Haltebacke wird bevorzugterweise mittels eines Druckmittelzylinders betätigt, und es ist insbesondere günstig, wenn zwei Haltebacken vorgesehen sind.

Die Trommel, auf welcher das flexible Umschlingungselement aufgewickelt bzw. von welcher es abspulbar ist, ist bevorzugterweise mit einem separaten Antriebsmotor betriebsverbunden; weiterhin ist es besonders günstig, wenn die Trommel mit Bremsmitteln versehen ist. Es kann hierbei auch der Antriebsmotor als Bremse dienen, um eine ausreichende Spannung des Umschlingungselementes bei der Umwicklung des Fasses zu gewährleisten.

Im folgenden wird die Erfindung anhand eines Ausführungsbeispieles in Verbindung mit der Zeichnung beschrieben. Dabei zeigt:
Fig. 1 eine Seitenansicht, teils im Schnitt, der erfindungsgemäßen Vorrichtung und
Fig. 2 eine Draufsicht auf die in Fig. 1 gezeigte Vorrichtung.

In den Fig. 1 und 2 ist ein im wesentlichen zylindrisches Faß 1 dargestellt, welches mit einem dicht abschließenden Boden versehen ist, welcher mittels eines Verstärkungsrandes 3 mit dem zylindrischen Teil des Fasses 2 verbunden ist. Das Faß 1 ist in einem geöffneten Zustand dargestellt, die Fig. 1 zeigt oberhalb des Fasses in strichpunktierter Linie einen Preßkolben 9, welcher in den Innenraum des Fasses 1 einpreßbar ist. Der Preßkolben 9 ist, wie aus dem Stand der Technik bekannt, mit zumindest einer Ausnehmung versehen, durch welche der Inhalt des Fasses 1 nach oben ausströmen kann, wenn der Kolben 9 in das Faß 1 eingepreßt wird.

Die erfindungsgemäße Vorrichtung umfaßt ein Grundgestell 8, auf welchem ein um eine vertikale Achse drehbarer Drehtisch 2 gelagert ist. Der Drehtisch 2 umfaßt an seinem unteren Ende eine Welle 5, welche mittels Lagern 6 und 7 an dem Grundgestell 8 gelagert ist.

Der die Lager 6 und 7 aufnehmende Bereich des Grundgestelles 8 ist mit einer oberen Auflagefläche 13 versehen, gegen welche eine Unterfläche 10 des Drehtisches 2 in Anlage bringbar ist. Hierzu ist die Welle 5 axial verschiebbar gelagert und wird mittels eines Paares von Tellerfedern 11,12 nach oben vorgespannt. In dem in Fig. 1 gezeigten Zustand ist der Drehtisch 2 frei drehbar, durch eine Druckaufbringung mittels des Preßkolbens 9 wird der Drehtisch 2 gegen die Vorspannkraft der Tellerfedern 11,12 nach unten verschoben, so daß die Unterfläche 10 gegen die Auflagefläche 13 anliegt. Hierdurch wird eine weitere Drehung des Drehtisches 2 blokkiert. Gleichzeitig erfolgt eine Entlastung der Lager 6,7, um zu verhindern, daß diese durch den Axialdruck des Preßkolbens 9 beschädigt oder zerstört werden.

Das untere Ende der Welle 5 ist mit einem Zahnrad 16 betriebsverbunden, welches mit einem Antriebszahnrad 15 kämmt, welches wiederum auf der Abtriebswelle eines an dem Grundgestell 8 gelagerten Motors 14 sitzt. Mittels des Motors 14 ist somit der Drehtisch 2 drehbar.

Wie insbesondere aus Fig. 2 ersichtlich ist, sind an dem Drehtisch 2 zwei Haltebacken 4 gelagert, welche schwenkbar sind, um das Faß 1 bzw. dessen Verstärkungsrand 3 zu ergreifen oder freizugeben. Die Verschwenkung der Haltebacken 4 erfolgt um die Schwenklager 33. An den freien Schenkeln der Haltebacken 4 sind über Bolzen 34 jeweils Schenkel 35 gelenkig angelenkt. Einer der Schenkel 35 ist mit einem Kolben 36 verbunden, welcher in einem Druckmittelzylinder 29 verschiebbar ist, während der andere Schenkel 35 direkt mit dem Druckmittelzylinder 29 verbunden ist. Eine Verschiebung des Kolbens 36, welcher mittels einer Feder 30 vorgespannt ist, führt somit zu einer Verschwenkung der beiden Haltebacken 4.

Eine Druckmittelbeaufschlagung des Druckmittelzylinders 29 erfolgt über eine Öffnung 28, welche über eine nicht dargestellte Leitung mit einer Bohrung 27 des Drehtisches 2 verbunden ist. Die Bohrung 27 mündet in eine zentrische Bohrung 26 in der Welle 5 des Drehtisches. Am unteren Ende der zentrischen Bohrung 26 ist eine seitliche Bohrung 37 an der Welle 5 vorgesehen, welche in einen Ringkanal 38 mündet, welcher mit einer Bohrung 25 in Verbindung steht. Über die Bohrung 25 ist Druckmittel von einer nicht gezeigten Pumpe zuführbar bzw. Druckmittel ableitbar, um den Druckmittelzylinder 29 zu betätigen.

Bei dem gezeigten Ausführungsbeispiel bewirkt die Feder 30, daß die Haltebacken 4 nach außen in eine gelöste Stellung vorgespannt sind, wenn kein Druckmittel in dem Innenraum des Druckmittelzylinders 29 eingepreßt wird. Hierdurch erfolgt eine automatische Freigabe des Fasses 1 bei einem Nachlassen des Fluiddrucks.

An dem Grundgestell 8 ist weiterhin drehbar eine vertikale Gewindespindel 18 gelagert, welche an ihrem unteren Ende ein Zahnrad 17 trägt, welches mit dem Zahnrad 16 kämmt, so daß die Gewindespindel 18 bei einer Drehung des Drehtisches 2 ebenfalls in Drehung versetzt wird. Das Grundgestell 8 umfaßt oberhalb der Lager 39,40 der Gewindespindel, welche in einem zylindrischen Ansatz 41 des Grundgestelles 8 angebracht sind, eine Kulissenführung 20, in welcher verschiebbar eine Spindelmutter 19 geführt ist, die mit der Gewindespindel 18 in Eingriff ist. Eine Drehung der Gewindespindel 18 führt somit zu einer Verschiebung der Spindelmutter 19 in der Kulissenführung 20.

Die Spindelmutter 19 lagert Führungsrollen 21,22, durch welche ein flexibles Umschlingungselement 23 durchleitbar ist. Das freie Ende des Umschlingungselementes 23 ist bei 42 an dem Drehtisch 2 befestigt.

Wie in den Fig. 1 und 2 gezeigt, ist an dem Grundgestell 8 benachbart zu der Gewindespindel 18 eine Trommel 24 drehbar gelagert, welche über ein Getriebe 31 mit einem Motor 32 betriebsverbunden ist. Der Motor 32 kann sowohl zum Antrieb der Trommel 24 beim Aufwickeln des Umschlingungselementes 23 als auch als Bremse beim Abwickeln des Umschlingungselementes 23 dienen.

Das elastische Umschlingungselement kann beispielsweise in Form eines Stahlseiles, eines Stahlbandes oder eines Gliederelementes ausgebildet sein. Die Steigung der Gewindespindel 18 sowie die Übersetzung der Zahnräder 16 und 17 sind so ausgebildet, daß bei einer vollständigen Drehung des Drehtisches 2 die Spindelmutter 19 im wesentlichen um den Betrag der Dicke des Umschlingungselementes 23 nach oben bzw. nach unten verschoben wird.

Die Erfindung ist nicht auf das gezeigte Ausführungsbeispiel beschränkt, vielmehr ergeben sich für den Fachmann im Rahmen der Erfindung vielfälte Abwandlungs- und Modifikationsmöglichkeiten.

## Patentansprüche

1. Vorrichtung zum Entleeren eines Fasses (1) mit hochviskosem Inhalt mit einem Preßkolben (9), welcher in das Faß (1) einpreßbar ist, mit einem Tisch (2) zur Aufnahme eines Fasses (1) und mit zumindest einer an dem Tisch (2) gelagerten lösbaren Haltebacke (4) zur Verriegelung des Fasses (1), dadurch gekennzeichnet, daß der Tisch als Drehtisch (2) ausgebildet ist und daß die Vorrichtung ein flexibles Umschlingungselement (23) zur Umschlingung des Fasses (1), eine Trommel (24), auf der das Umschlingungselement (23) auf- und abspulbar ist, und ein zwischen der Trommel (24) und dem Drehtisch (2) angeordnetes Führungselement (18 bis 22) für das Umschlingungselement (23) aufweist, wobei ein Endbereich des Umschlingungselementes (23) an dem Drehtisch (2) befestigt ist.

2. Vorrichtung nach Anspruch 1, dadurch gekennzeichnet, daß das Führungselement (18 bis 22) eine höhenveränderbare Spindelmutter (19) umfaßt.

3. Vorrichtung nach Anspruch 2, dadurch gekennzeichnet, daß die Spindelmutter (19) mit einer Gewindespindel (18) bei jeder Umdrehung des Drehtisches (2) um im wesentlichen die Breite des Umschlingungselementes (23) höhenveränderbar ist.

4. Vorrichtung nach Anspruch 3, dadurch gekennzeichnet, daß der Drehtisch (2) und die Gewindespindel (18) antriebsverbunden sind.

5. Vorrichtung nach einem der Ansprüche 1 bis 4, dadurch gekennzeichnet, daß der Drehtisch (2) axial bewegbar gelagert und mittels eines elastischen Vorspannelementes (11, 12) von einer Auflagefläche (13) eines Grundgestelles (8) der Vorrichtung weg vorgespannt ist.

6. Vorrichtung nach einem der Ansprüche 1 bis 5, dadurch gekennzeichnet, daß die Haltebacke (4) mittels eines Druckmittelzylinders (29) betätigbar ist.

7. Vorrichtung nach einem der Ansprüche 1 bis 6, dadurch gekennzeichnet, daß die Trommel (24) mit einem Motor (32) antriebsverbunden ist.

8. Vorrichtung nach Anspruch 7, dadurch gekennzeichnet, daß die Trommel (24) mit Bremsmitteln versehen ist.

## Claims

1. A device for emptying a barrel (1) with highly viscous contents, having a plunger (9) which can be pressed into the barrel (1), having a table (2) for receiving a barrel (1) and having at least one table-mounted detachable holding jaw (4) to lock the barrel (1) in position, characterized in that the table is in the form of a turntable (2) and in that the device has a flexible encircling element (23) for encircling the barrel (1), a drum (24) onto which the encircling element (23) can be wound and unwound and a guide element (18 to 22) for the encircling element (23), the guide element being arranged between the drum (24) and the turntable (2), an end region of the encircling element (23) being secured to the turntable (2).

2. A device in accordance with Claim 1, characterized in that the guide element (18 to 22) includes a vertically adjustable spindle nut (19).

3. A device in accordance with Claim 2, characterized in that with each revolution of the turntable (2), the spindle nut (19) is vertically adjustable by substantially the width of the encircling element (23) by means of a threaded spindle (18).

4. A device in accordance with Claim 3, characterized in that the turntable (2) and the threaded spindle (18) are drivably connected.

5. A device in accordance with any one of Claims 1 to 4, characterized in that the turntable (2) is mounted so as to be axially movable and is prestressed away from a support surface (13) of a frame (8) of the device by means of a resilient prestressing element (11, 12).

6. A device in accordance with any one of Claims 1 to 5, characterized in that the holding jaw (4) is operable by means of a pressure-medium cylinder (29).

7. A device in accordance with any one of Claims 1 to 6, characterized in that the drum (24) is drivably connected to a motor (32).

8. A device in accordance with Claim 7, characterized in that the drum (24) is provided with braking means.

## Revendications

1. Dispositif pour vider un fût (1) contenant une matière fortement visqueuse, avec un piston de compression (9) qui peut être enfoncé dans le fût (1), avec un plateau (2) pour recevoir un fût (1), et avec au moins un mors de blocage (4), monté de manière amovible sur le plateau (2) et destiné à verrouiller le fût (1), caractérisé en ce que le plateau est congru comme plateau tournant (2), et en ce que le dispositif comporte un élément enroulable (23) à enrouler autour du fût (1), un tambour (24) sur lequel l'élément enroulable (23) peut être bobiné et dévidé, et un élément de guidage (18 à 22), disposé entre le tambour (24) et le plateau tournant (2) et destiné à guider l'élément enroulable (23), une région terminale de l'élément enroulable (23) étant fixée sur le plateau tournant (2).

2. Dispositif selon la revendication 1, caractérisé en ce que l'élément de guidage (18 à 22) comprend un écrou de broche (19) déplaçable verticalement.

3. Dispositif selon la revendication 2, caractérisé en ce que l'écrou de broche (19) peut, au moyen d'une broche filetée (18), être déplacé verticalement environ de la largeur de l'élément enroulable (23) à chaque révolution du plateau tournant (2).

4. Dispositif selon la revendication 3, caractérisé en ce que le plateau tournant (2) et la broche filetée (18) sont liés en entraînement.

5. Dispositif selon l'une des revendications 1 à 4, caractérisé en ce que le plateau tournant (2) est monté axialement mobile et, au moyen d'un élément de précontrainte élastique (11, 12), il est soumis à une précontrainte tendant à l'éloigner d'une surface d'appui (13) d'un bâti de base (8) du dispositif.

6. Dispositif selon l'une des revendications 1 à 5, caractérisé en ce que le mors de blocage (4) peut être actionné au moyen d'un vérin hydraulique ou pneumatique (29).

7. Dispositif selon l'une des revendications 1 à 6, caractérisé en ce que le tambour (24) est lié en entraînement à un moteur (32).

8. Dispositif selon la revendication 7, caractérisé en ce que le tambour (24) est pourvu de moyens de freinage.
